# EUROPÄISCHE PATENTSCHRIFT

(11) **EP 0 102 441 B1**
(45) Veröffentlichungstag und Bekanntmachung des Hinweises auf die Patenterteilung: **18.09.1991**
(21) Anmeldenummer: 83100345.4
(22) Anmeldetag: 17.01.1983
(51) Int. Cl.: F04B 43/02, F16J 3/06

(54) **Pumpen- oder Motorenaggregat mit konischen Ringelementen**
Pump or motor engine having conical ring elements
Appareil à pompe ou à moteur ayant des dispositifs annulaires coniques

(43) Veröffentlichungstag der Anmeldung: 14.03.1984
(62) Teilanmeldung aus: 86105814.7
(73) Patentinhaber: Eickmann, Karl, D-74564 Crailsheim (DE)
(72) Erfinder: Eickmann, Karl, D-74564 Crailsheim (DE)

(56) Entgegenhaltungen:
- DE-A- 1 503 436
- DE-A- 2 613 992
- DE-A- 2 921 765
- DE-A- 3 041 367
- DE-A- 3 226 069
- GB-A- 1 154 723
- GB-A- 1 377 087
- US-A- 2 506 725

## Beschreibung

Die Erfindung betrifft ein Pumpen- oder Motoren- Aggregat mit konischen Ring-Elementen, das auch zur Erzeugung sehr hoher Pump-Drücke eingesetzt werden kann. Ueber ein Einlass-Ventil wird in den innerhalb des konischen Ringteils gebildeten Hohlraum, der bei achsialer Zusammendrückung des Ring-Elements und bei dessen Entspannung sein Volumen verkleinert und vergroesert, Fluid, insbesondere Fluessigkeit, in den als Pumpkammer wirkenden Hohlraum eingelassen und bei Kompression des Elements ueber ein Auslassventil aus dem Pumpraum heraus gefoerdert.

Derartige Aggregate sind insbesondere als Pumpen aus der Technik bekannt, jedoch sind die bekannten Aggregate nur fuer relativ geringe Drücke geeignet und oft auch nicht fuer lange Lebensdauer ausreichend betriebssicher. Daher sind die bekannten Aggregate bisher voellig ungeeignet, die z.B. in der Wasserstrahlschneidtechnik erforderlichen hohen Drücke von ueber tausend Atmospheren zu liefern.

Eines der bekannten Aggregate ist zum Beispiel in der deutschen Offenlegungsschrift 1 503 436 beschrieben. Dieses Aggregat ist insbesondere als Verdichter gebaut und hat relativ duenne konische Ringelemente mit in radialer Richtung relativ weiter Ausdehnung. Die duennen Elemente mit radial weiter Ausdehnung schaffen eine hohe Liefermenge pro Hub, sind aber fuer hohe Drücke voellig ungeeignet. Denn einmal biegen sich so duenne Elemente unter hohem Innendruck achsial nach aussen durch. Sie sind also in achsialer Richtung nachgiebig und koennen keinen hohen Fluid-Druck erzeugen. Ausserdem sind sie an den radial inneren und aeusseren Enden mit radial erstreckten Fortsaetzen versehen. Diese sind einfach aneinander gelegt oder geklebt, geloetet, bzw. geschweisst. Derartige Zusammenfuegungen zweier konischer Ringelemente koennen keine Dichtheit und auch keine Haltbarkeit gegen hohe Drücke in ihrem Innenraum garantieren. Sie sind daher auch nur als Verdichter fuer relative geringe Drücke geeignet.

Es besteht daher ein Bedarf an Aggregaten mit konischen Ringelementen, insbesondere fuer sehr hohe Drücke von bis zu und ueber eintausend Bar. Der Erfindung liegt daher die Aufgabe zugrunde, ein von Fluid durchstroemtes Aggregate mit konischen Ringelementen zu schaffen, das auch fuer hohe Drücke von bis und ueber tausend Bar geeignet und betriebssicher verwendbar ist.

Diese Aufgabe wird in der im einleitendem Teil des Patentanspruchs 1 beschriebenen Gattung der Technik nach dem kennzeichnendem Teil des Patentanspruchs 1 geloest. Weitere vorteilhafte Ausbildungen der Erfindung sind durch die Unteransprueche 2 bis 7 gekennzeichnet.
Die Figuren 1 bis 4,7,8 und 8A zeigen Laengesschnitte durch Ausfuehrungs-Beispiele der Erfindung.
Figuren 5 und 6 zeigen relativ zueinander Schnitte eines Teiles aus der Figur 7.
Die Figuren 9 und 11 zeigen Diagramme der Zusammendrueckung eines Elemmentes und der Foerdermenge bzw. der Spannungen durch Fluid-Druck.
Figuren 10 und 12 geben die Berechnungsgrundlagen fuer durch hohen Fluid-Druck belastete konische Ringelemente, und :
Figur 13 zeigt ein Beispiel der Anwendnung eines Aggregates der Erfindung in der Technik.

Die Erfindung ist in ihrer Grundausbildung in der Figur 1 beschrieben. Aus der Technik ist bekannt, dass das konische Ringelement 1 unter seinem konischem Teil den Innenraum oder Hohlraum "H" = 14 bildet, das Ringelement auf einer Auflage "A" mit einer Zentrierung "Z" aufliegt und zwecks Bildung einer verschliessbaren Kammer "H" = 14 dem Ringelement mindestens ein weiterer Koerper "K" zugeordnet ist, der ein weiteres Ringelement 2 sein kann.

Erfindungsgemaess ist dem Ringelement an einem seiner radialen Teile mindestens ein einen axialen Abstand bestimmendes Distanzteil "T" und ein Dichtraum "R" zur Aufnahme eines Dichtringes "D" fuer die Abdichtung des inneren Hohlraumes "H" zugeordnet.

Diese Ausfuehrung der Erfindung findet man auch in den Figuren 2,3,4, 7 und 8. Dabei ist in den Figuren der Dichtring "D" gelegentlich fortgelassen, um den Dichtraum "R" deutlicher zu zeigen.

Die Figuren 2,3,4,7 und 8 bilden die Erfindung weiter dahingehend aus, dass besonders hohe Drucke im Aggregat der Erfindung verwendbar werden. Da fuer diesen Zweck zusaetzliche Ausbildungen oder Anordnungen zweckdienlich sind, werden die Teile in den Figuren zusaetzlich zu den Buchstaben, die die Grundausbildung der Erfindung kennzeichnen, mit Bezugszahlen versehen. Die Figur 13 zeigt ein Beispiel fuer eine Anwendung der Erfindung in der Technik. Die uebrigen Figuren bringen insbesondere die Berechnungsgrundlagen, ohne die ein Hochdruck-Aggregat im Sinne der Erfindung nicht verwirklicht werden kann.

In Figur 1 ist dem konischem Ringelement 1 ein zweites konisches Ringelement 2 als Koerper "K" spiegelbildlich zugeordnet. Das konische Ringelement 1 bildet an seinen radialen Enden die radial planen Teile 47 und 140, wobei der radial aeussere Teil 47 einen axial erstreckten Fortsatz 48 formt. Das zweite konische Ringelement 2 hat einen entsprechenden axialen Fortsatz 21 am radial innerem Teil. Zwischen die beiden konischen Ringelemente 1 und 2 ist ein Distanzteil "T" = 8 eingelegt, um einen Dichtraum "R" = 7 zu bilden. Der Ringteil 140 kann die Zentrierung "Z" = 28 bilden und die Auflage "A" = 240. Auch der Ringteil 47-48 kann eine Zentrierung "Z" und eine Auflage "A" bilden. Das zweite konische Ringelement 2 bildet die Zentrierungen "Z" und Auflagen "A" auch an den Ringteilen 27 und 21. Der innere Hohlraum "H" = 14 unter den beiden konischen Teilen der Elemente ist jetzt ein gemeinsamer Raum. Zwecks Verhinderung von Kompression unter hohem Druck im Fluid im Raum H=14 ist ein Fuellring 6 zwischen die konischen Ringelemente 1 und 2 eingelegt und mit einer Bohrung 13 zur Verbindung der beiden Hohlraumteile H=14 versehen.
Unter das zweite konische Ringelement 2 kann wieder ein Ringelement 1 angelegt werden, das sich wieder mit einer Zentrierung "Z" am zweitem konischen Ringelement 2 zentriert. Ein Distanzring 10 kann zwischen das Ringelement 2 und das untergelegte Ringelement 1 gelegt werden. Auf diese Weise kann man eine Saeule aus einer Mehrzahl von konischen Ringelementen 1 und 2 zusammen bauen.

Figur 2 hat den grundsaetzlich aehnlichen Aufbau, wie Figur 1, doch sind in Figur 2 die konischen Ringelemente mit 1' und 2' bezeichnet. Diese konischen Ringelemente haben axiale Verlaengerungen nur an den radial inneren Teilen, wobei diese axialen Verlaengerungen durch die Ziffer 5 bezeichnet sind. An den radial aeusseren Enden formen die konischen Ringelemente 1' und 2' der Figur 2 die radial planen Ringteile 27. Zwischen die Ringteile 27 ist wieder ein Distanzteil "T" eingelegt und mit 8 bezeichnet. Der Fuellring 6 ist ebenfalls wieder eingebaut aber radial aussen so kurz gehalten, dass zwischen den Ringen 8 und 6 der Dichtraum "R" zur Aufnahme des Dichtringes "D" ausgebildet ist. Die Ringteile 27 bilden Auflagen "A" und die Ringteile 5 bilden Zentrierungen "Z". Unter das zweite konische Ringelement 2' kann wieder ein konisches Ringelement 1' untergelegt werden, um eine Saeule aus einer Mahrzahl von konischen Ringelementen bauen zu koennen. Ausbildungen, die bereits in Figur 1 beschrieben sind, werden bei der Beschreibung der Figur 2 und der weiteren Figuren nicht mehr oder nicht mehr voll beschrieben, weil sie aus der Beschreibung der Figur 1 bereits bekannt sind. Es ist vorteilhaft, den Durchmesser des Teils 5 des konischen Ringelements 2' groesser als den des Teiles 5 des konischen Ringelements 1' auszubilden, damit der Teil 5 eines Elements 1 in den Teil 5 eines Elements 2' herein zentriert werden kann.

Fuer die Erzielung hoher Drücke in der Praxis ist der Distanzteil "T", der auch Aussenring 8 genannt wird, in radialer Richtung so weit ausgedehnt, dass er ueber den Aussendurchmesser der konischen Ringelemente 1' und 2' radial herausragt. Das ist deshalb zweckdienlich, weil der Ring 8 sich unter hohem Innendruck im Innenraum "H" = 14 radial ausdehnen kann und dann Reibung zwischen dem Ring 8 und den Teilen 27 der Ringelemente entstehen wuerde. Ausserdem kann der Ring 8 radial reissen, wenn er radial zu kurz ausgedehnt ist. Eine weitere Besonderheit der Figur 2 zwecks Erzielung hoher Drücke im Raum "H"=14 ist die Zusammenklampung der radial aeusseren Teile 27 der konischen Ringelemente 1' und 2'. Denn dadurch wird es moeglich, den Druckbereich vom subkritischen Bereich zum superkritischen Bereich auszudehnen, in dem die Ringelemente 1' und 2' unter dem hohem Druck im Innenraum 14 voneinander abheben und so den Raum 14 oeffnen wuerden, wenn die Umklampung 9 nicht angeordnet waere. Die Klampung 9 hat entsprechend einen radial aeusseren Teil 9'' von dem aus sich die radial planen Teile 9' radial nach innen erstrecken, um die axial aeusseren Enden der Ringteile 27 zu umgreifen und sie zusammen zu halten. Dadurch entsteht zwischen den Ringteilen 9'' und 9' der Ringraum 18, in den die Teile 27 und 8 eingreifen. Dieser Raum ist radial so weit ausgedehnt, dass die Teile 8 und 27 nicht an den Teil 9'' anstossen, wenn die konischen Ringelemente 1' und 2' in axialer Richtung zusammengedrueckt werden.

In Figur 3 sind die konischen Ringelemente mit 3 und 4 bezeichnet, weil sie sich von denen der ersteren Figuren dadurch unterscheiden, dass nebst dem äusseren Distanzteil 464 der Distanzteil "T" mit einem der konischen Ringelemente einteilig ausgebildet ist. Entsprechend ist der Dichtraum "R" in einen der konischen Ringteile 3,4 eingeformt.

Im uebrigen zeigt die Figur 3 mehrere Saetze konischer Ringelemente 3,4 zu einem Satz einer Mehrzahl solcher Elemente zusammen gebaut und eingebaut in eine komplette Pumpe. Die konischen Ringelemente sind im Innenraum 480 des Gehaeuses 407 untergebracht. Die Dichtringe sind auch mit 75 bezeichnet. Im Deckel des Gehaeuses befinden sich die mittels Federn 461,463 belasteten Einlass- und Auslass-Ventile 460 und 412, wobei das Einlassventil 460 die Feder 461 mittels der Halterung 462 am Ventilschaft 411 gespannt haelt. Diese Ventile sind mit der Innenkammer "H" = 14 verbunden und lassen Wasser in sie hinein oder aus ihr heraus. Das obere konische Ringelement 3 liegt am Deckelteil 407 an, sodass der Deckel 407 zum genanntem Ringelement den Koerper "K" bildet. Das untere Ringelement 4 liegt auf dem sogenannten Kolben 408, sodass der Kolben 408 zum genannten unteren konischen Ringelement den Koerper "K" bildet. Im uebrigen sind die Sitze, Raeume, Zentrierungen usw. eingezeichnet und aus der Beschreibung der Figur 1 bekannt.

Um sehr hohe Drücke im Innenraum "H" = 14 verwirklichen zu koennen, wird der Kolben 408 durch einen Exzenter 410 einer Welle 511 angetrieben. Der Keil 474 sichert den Exzenter gegen Verdrehung auf der Welle. Der Exzenter hat die Kolbenhubfuehrungsflaeche 488 auf der die Laufflaeche 487 des Kolbenschuhes 409 laeuft. Der Kolbenschuh 409 ist zwischen dem Exzenter 410 und dem Kolben 408 angeordnet. Der Kolben 408 liegt mit der sphaerischen, kugelteilfoermigen, Flaeche 483 gleitfaehig in der komplementaer geformten Flaeche 484 des Kolbenschuhes 409. Eine Druckfluidleitung 473 leitet von aussen her Druckfluid, zum Beispiel Schmieroel, in die Druckfluidtaschen 469 bis 472 des Kolbenschuhes, damit dieser sich moeglichst reibungsarm auf den Flaechen 488 und 483 bewegen kann. Der Kolbenschuh 409 ist mit den radial gerichteten Teilen 467 versehen, damit diese innerhalb der vorzugsweise zylindrischen Innenflaeche 481 des Gehaeuses 407 fuehrbar sind. Denn ohne Fuehrung des Kolbenschuhes wuerden Kolben und Schuh ihre Lage in tangentialer Richtung verlassen koennen und das Aggregat dann auseinander fallen. Diese Erfahrung ergab sich aus Testen der Erfindung, weil die Fuehrungen 467 und 481 urspruenglich fortgelassen waren und das Aggregat dann unzufriedenstellend arbeitete, weil die Kolben und Kolbenschuhe sich verlagerten und die Kammer 14 oeffnete, indem die konischen Ringelemente 3,4 stellenweise voneinander abhoben.

In Figur 4 ist der Vorteil der Figur 2 noch weiter vervollkommnet, naemlich die Umklampung der radial aeusseren Endteile der konischen Ringelemente, die in dieser Figur wieder mit 1 und 2 benannt sind. Ausserdem zeigt die Figur 4 den Antrieb der Welle durch einen Hydromtor und die Zufuehrung des Schmieroeles von aussen her, das in Figur 3 bereits angedeutet ist. Fuer Verwirklichung besonders hoher Drücke ist die Umklampung der Figur 2 in Figur 4 durch einzelne zusammengeschraubte Ringe 89 bis 91 verwirklicht, wobei diese Ringe radial geteilt werden und in die Teile 32-A, 32-B, 32-C usw. der Figuren 5 und 6 zerfallen, um Reibung zwischen den klampenden Flaechen zu verringern.

In Figur 7 wird der Hubkolben 305 durch Druckoel angetrieben, denn die Welle der Figuren 3 und 4 ist bei hohen Drücken in dem Innenraum 14 = "H" so stark radial belastet, dass sehr teure, schwere Waelzlager erforderlich wuerden, wenn man sehr hohe Drücke fahren will.

In Figur 8 ist nur ein einziges konisches Ringelement eingebaut, sodass der Deckel 48 den Koerper "K" bildet. In all diesen bisher beschriebenen Figuren sind die Teile der Erfindung nach dem kennzeichnenden Teil des Patentanspruchs 1 und nach der Figur 1 wieder mit den betreffenden Buchstaben bezeichnet. Die Figur 8 ist durch die Figur 8-A ergaenzt, weil diese Figur insbesondere auch benutzt ist, um die geometrisch-mathematischen Grundlagen der Erfindung zu erklaeren, ohne die der Bau von Aggregaten der Erfindung fuer sehr hohe Drücke in dem Hohlraum, Innenraum, 14, nicht moeglich ist.

Da das Aggregat der Erfindung fuer besonders hohe Drücke geeignet sein soll, muessen die Ring-Elemente in achsialer Richtung so stark sein, dass das Fluid mit hohem Druck im Innenraum "H" die Elemente nicht achsial zu weit durchbiegen kann. Denn ein achsial durchgebogener Teil kann das Fluid nicht aus der Pumpkammer herausfoerdern. Ausserdem muss die Auflage des betreffenden Elements auf dem Koerper oder auf dem benachbartem Element dicht und unnachgiebig sein. Die Erfindung unterscheidet den subkritischen Bereich, in dem das Element selbst achsial stark genug ist, um die Dichtung gegenueber dem Nachbarkoerper zu sichern vom Superkritischem Bereich, in dem die Fluidkraefte innerhalb der Kammer so hoch sind, dass sie die Elemente achsial durchdruecken wuerden. Fuer den superkritischen Bereich muessen daher Mittel angewendet werden, die radial aeusseren Enden benachbarter Elemente oder eines Elements und eines benachbarten Koerpers dichtend zusammen zu halten. Aus diesen Gruenden ist eine genaue Kenntnis der auftretenden Kraefte und Spannungen erforderlich. Diese sind durch die Erfindung ermittelt worden und in den entsprechenden Figuren erklaert und definiert.

Figur 9 zeigt daher den sehr ploetzlichen Anstieg der Spannungen innerhalb des Elements durch Fluid-Druck mit der Kurve "sigma B", waehrend in der gleichen Figur die Kurve "sigma" den allmaehlicheren Anstieg der inneren Spannungen im Element durch dessen achsiale Zusammendrueckung zeigt.

Figur 11 zeigt ueber dem Wellenumlaufwinkel "alpha" eines Antriebs mittels Exzenters der Figur 3 mit Kurve 362 den Verlauf der durch den Fluid-Druck hervorgerufenen Spannungen im Element und mit Kurve "Q" = 361 die Foerdermenge der Innenkammer "H" des betreffenden Elements.

In Figur 8A sind unter dem Element der Erfindung die Formeln fuer die Berechnungen der inneren Spannungen bei Durchdrueckung des Elements gegeben und im linkem unterem Teil der Figur die Foerdermengen Berechnung abgeleitet und deren Endformeln gegeben, wie der Erfinder sie entwickelt hat.

Figur 12 gibt die Spannungsringlinien im Element unter verschiedenen Voraussetzungen, wie sie vom Erfinder entwickelt wurden und deren Einzelheiten in der Europa Patentanmeldung EP-A-0 102 441 im Detail erklaert sind.

Figur 13 zeigt ein Beispiel der Anwendung der Erfindung in der Technik. Der durch das Aggregat der Erfindung erzeugte Fluid-Strahl, zum Beispiel, der Wasserstrahl 802, wird gegen einen Koerper 835 geleitet, um diesen zu zerschneiden (Wasserstrahltechnik) oder zu zerstaeuben ( Kohlemotorentechnik).

Anhand der in den genannten Figuren gebebenen Berechnungs Grundlagen ist ersichtlich, dass fuer hohe Drücke der Antrieb des das Element zusammendrueckenden Hubkolbens durch bekannte Pleuel und Kurbelwellen zu schwach ist. Figur 3 zeigt daher richtig, dass ein radial starker Exzenter-Antrieb fuer hohe Fluid-Drücke erforderlich ist. Das gleiche zeigt auch Figur 4, jedoch in weiteren Einzelheiten und fuer besonders hohe Betriebssicherheit.

Wenn die Fluid-Drücke so hoch werden, dass die Lager 114 oder die Welle mit Achse 97 der Figur 4 die Kraefte nicht mehr aushalten oder deren Lebensdauer zu kurz wird, ist die Ausfuehrung der Figur 7 zu benutzen, in der der Antriebskolben 305 zur Zusammendrueckung der Elemente durch hydrostatischen Druck (z.B. Oeldruck) unterhalb des Druckkolbens 395 grossen Durchmessers erfolgt.

Aus den Berechnungen sieht man, dass die konischen Ringelemente fuer die hohen Drücke, wie es auch die Figuren 7 und 8 zeigen, achsial dick, aber radial kurz sein muessen. Die achsiale Dicke der Elemente ueberschreitet daher bei sehr hohen Drücken ein Viertel der radialen Ausdehnung des Querschnitts des betreffenden Elements.

Weitere Einzelheiten, die die technische Ausfuehrung im Einzelnem betreffen, aber nicht direkter Gegenstand der in den Patentanspruechen definierten Erfindung sind, zum Beispiel in dieser Schrift nicht besprochene Bezugszeichen und deren Bedeutung, sind in der genannten EP-A-0 102 441 studierbar.

## Patentansprüche

1. Aggregat mit mindestens einem konischem Ring-Element, das zwischen seinem radial inneren und aeusseren Teil ein konisches Teil (1,2,3,4) mit einem inneren Hohlraum (H) radial innerhalb des genannten konischen Teils enthaelt, in dem mindestens einem der genannten radial inneren und aeusseren Teile mindestens eine Zentrierung (Z), mindestens eine Auflage (A) und mindestens ein weiteres Element oder Koerper (K) zugeordnet sind,
gekennzeichnet durch einen einen achsialen Abstand bestimmenden Distanzteil (T) und einen Dichtraum (R) zur Aufnahme eines Dichtringes (D) fuer die Abdichtung des genannten inneren Hohlraumes (H).

2. Aggregat nach Anspruch 1, dadurch gekennzeichnet,
dass zwei Elemente (z.B.: 1,2) mit ihren inneren Hohlraeumen (H) (z.B.: 61,14,311) einander symmetrisch (spiegelbildlich) zugekehrt angeordnet sind, wobei mindestens ein Distanzring (T; z.B.: 8,320) zwischen die beiden Elemente gelegt ist, dessen Innenraum (H; z.B.: 7) einen Dichtring (D; z.B.: 7,75,317) zur Abdichtung der beiden dabei vereinigten Hohlraeume der genannten Elemente aufnimmt.

3. Aggregat nach Anspruch 2, dadurch gekennzeichnet,
dass radial innerhalb des Dichtrings (D) ein mit einer zentralen Bohrung (13) versehener Innenring (6) mit der Dicke des genannten Distanzrings (T) entsprechender Dicke angeordnet ist.

4. Aggregat nach Anspruch 1, dadurch gekennzeichnet,
dass das konische Ringelement (1,2,3,4 usw.) eine axiale Mindest-Dicke von einem Viertel des Radialquerschnits des Elementes hat.

5. Aggregat nach Anspruch 1, dadurch gekennzeichnet,
dass dem konischem Ringteil ein Hubkolben (408,409) zur Zusammendrueckung und Entspannung zugeordnet ist, waehrend der Hubkolben durch einen Antrieb mit einem Exzenter (410) betrieben ausgebildet ist. (Figur 3)

6. Aggregat nach Anspruch 1, dadurch gekennzeichnet,
dass dem konischen Ringteil ein in einem mit hohem Fluid-Druck beaufschlagbaren Zylinder (304) beweglicher Druck-Kolben (305) zur Zusammendrueckung und Entspannung des konischen Ringteils zugeordnet ist. (Figur 7)

7. Aggregat nach Anspruch 2, dadurch gekennzeichnet,
dass der genannte Distanzring (T) radial ueber den aeusseren Durchmesser der beiden Elemente herausragend ausgebildet ist. (Fig.2,4,7.)

## Claims

1. A device, which includes :
at least one coned ring element which element forms between its radial inner- and outer- portions a coned portion and an inner space space (H) radially inward of said coned portion,
at least one centering means (Z), at least one support means (A). and at least one other element or body (K) provided to said at least one of said inner- and outer- portions,
characterized by the provision of a distance member (T) for the forming of an axial distance, and a sealing space (R) for the reception of a seal ring (D) for the sealing of said inner space (H).

2. The device of claim 1, ch aracterized therein,
that two elements (f.e.1.2) are symmetrically arranged to form by their inner spaces a common inner space (H; f.e.14,61,311), while at least one distance ring (T; f.e. 8,320) is provided between said two elements, and the inner space inside of said distance ring contains a seal ring (D; f.e. 7,75,317) for the sealing of said common inner space (H) between said elements.

3. The device of claim 2, characterized by the provision of an inner ring (6), which has a concentric bore (13) and a thickness equal to the thickness of said distance ring (T), radially inward of said seal ring (D).

4. The device of claim 1, characterized thereby, that the coned ring-element (1,2,3,4 etc.) has an axial thickness of at least one fourth of the radial extension of the cross-section of said element.

5. The device of claim 1, characterized therein, that said coned ring element is subjected to its axial compression and expansion by a piston (408,409), while said piston is subjected to be driven to its strokes by an eccentric cam (410). (Figure 3)

6. The device of claim 1, characterized thereby, that a moveable thrust-piston (305) in a cylinder (304) which can receive high pressure-fluid, is provided to said coned ring element to effect the axial compression and expansion of said element. (Figure 7)

7. The device of claim 2, characterized thereby that the said distance ring (T) extends radially outward beyond the outer diameter(s) of said two coned ring elements. (Figures 2,4,7)

## Revendications

1. Ensemble comprenant au moins un élément annulaire conique qui comprend, entre sa partie radialement intérieure et sa partie radialement extérieure, une partie conique (1,2,3,4) définissant une cavité intérieure (H) située radialement à l'intérieur de la partie conique précitée, dans lequel, à au moins une des parties radialement intérieure et radialement extérieure précitées, sont associés au moins un centrage (Z), au moins une portée (A) et au moins un autre élément ou corps (K),
caractérisé par un élément entretoise (T) qui établit un écartement axial, et par une chambre d'étanchéité (R) destinée à recevoir une bague d'étanchéité (D) qui ferme la cavité intérieure (H) précitée à joint étanche.

2. Ensemble selon la revendication 1, caractérisé en ce que deux éléments (par exemple 1, 2) sont disposés symétriquement l'un à l'autre (en image dans un miroir), en dirigeant leurs cavités inférieures (H, par exemple : 61,14,311) l'une vers l'autre, en ce qu'au moins une bague entretoise (T, par exemple : 8,320) est disposée entre les deux éléments, et en ce que la cavité intérieure (H, par exemple : 7) reçoit une bague d'étanchéité (D ; par exemple : 7,75,317) pour fermer à joint étanche les deux cavités des éléments précités qui sont réunies.

3. Ensemble selon la revendication 2, caractérisé en ce que, radialement à l'intérieur de la bague d'étanchéité (D), est disposée une bague inférieure (6) munie d'un perçage central (13) et possédant une épaisseur qui correspond à l'épaisseur de la bague entretoise (T) précitée.

4. Ensemble selon la revendication 1, caractérisé en ce que. l'élément annulaire conique (1,2,3,4, etc.) possède une épaisseur axiale minimale égale à un quart de la section radiale de l'élément.

5. Ensemble selon la revendication 1, caractérisé en ce qu'à la partie annulaire conique, est associé un piston alternatif (408,409) qui à pour effet de la comprimer et de la détendre, le piston alternatif étant entraîné par un entraînement comportant un excentrique (410) (Figure 3).

6. Ensemble selon le revendication 1, caractérisé en ce qu'à la partie annulaire conique, est associé un piston de compression (305), mobile dans un cylindre (304) qui peut être chargé avec une haute pression de fluide, et qui a pour effet de comprimer et de détendre la partie annulaire conique (7).

7. Ensemble selon la revendication 2, caractérisé en ce que ladite bague entretoise (T) est en saillie radiale au-delà du diamètre extérieur des deux éléments (Figures 2,4,7).
